# EUROPÄISCHE PATENTSCHRIFT

(11) **EP 1 148 248 B1**
(45) Veröffentlichungstag und Bekanntmachung des Hinweises auf die Patenterteilung: **10.12.2008**
(21) Anmeldenummer: 01109509.8
(22) Anmeldetag: 17.04.2001
(51) Int. Cl.: F04D 29/62, F04D 29/42, F04D 29/08

(54) **Pumpengehäuse**
Pump housing
Carter de pompe

(30) Priorität: 20.04.2000 DE 10019819
(43) Veröffentlichungstag der Anmeldung: 24.10.2001
(73) Patentinhaber: Appliances Components Companies S.p.A., 33170 Pordenone (IT)
(72) Erfinder: Kühn, Ulrich, 26135 Oldenburg (DE)
(74) Vertreter: Jabbusch, Matthias

(56) Entgegenhaltungen:
- DE-A- 1 959 087
- DE-A- 19 718 027
- DE-U- 9 210 400
- FR-A- 2 035 233
- GB-A- 2 235 726

## Beschreibung

Die Erfindung betrifft eine Pumpe, insbesondere eine Umwälzpumpe für Haushaltsmaschinen wie Geschirrspülmaschinen oder ähnliche Maschinen der im Oberbegriff des Patentanspruchs 1 angegebenen Art.

Es ist bei als Kreiselpumpe ausgebildeten Flüssigkeitspumpen für Geschirrspülmaschinen ganz allgemein bekannt, ein Schaufelrad zu verwenden, das auf einer Kreisscheibe Schaufeln trägt, auf die von der Gegenseite her eine Ringscheibe mit zentraler Öffnung für das Zuströmen von Spülflüssigkeit nachträglich aufgesetzt und fest damit verbunden wird. Die Einzelteile sind dabei aus Kunststoff gefertigt. Im Betrieb zeigt es sich, daß so hergestellte Pumpenlaufräder bei den im Betrieb auftretenden Förderdrücken und Stoßbelastungen durch schwallweise zuströmende Spülflüssigkeit so stark belastet werden, daß sie im Laufe der Betriebsdauer Verformungen erfahren und insbesondere einen Taumelschlag erleiden. Auch bei der Herstellung ergeben sich bereits hinsichtlich der Maßhaltigkeit Qualitätsmängel. Zudem ist die Produktion eines so aufgebauten Flügelrades hinsichtlich der erforderlichen Werkzeuge und der Montage aufwendig.

In der DE 92 10 400.2 ist das Pumpengehäuse am Motorgehäuse befestigt. Dieses Pumpengehäuse ist topfförmig ausgebildet, es ist direkt auf das Motorgehäuse aufgesetzt. Ein das Pumpengehäuse zum Antriebsmotor hin flüssigkeitsdicht abschließendes Pumpengehäuseunterteil ist dagegen nicht vorgesehen. In der DE 19 59 087 A ist ein Pumpengehäuseunterteil ausgebildet, das Dichtungen trägt. Der Dichtungsträger soll nach dieser Druckschrift dazu geeignet sein, daß sich das Gehäuse auf diesem abstützt. Das hat zur Folge, daß der Dichtungsträger eine plastische feste Ausgestaltung aufweist, damit er Stützkräfte aufnehmen kann.

In der DE 197 18 027 A1 ist noch eine Synchronpumpe gezeigt.

Der vorliegenden Erfindung liegt die Aufgabe zugrunde, den Fertigungs- und Montageaufwand für eine Pumpe, insbesondere für eine Umwälzpumpe in Haushaltsmaschinen bei hoher kundenspezifischer Anpassungsfähigkeit zu vermindern. Auch soll die Lebensdauer der Pumpe durch eine bessere Kühlung des Antriebsmotors erhöht werden. Diese Aufgabe wird durch die im Patentanspruch 1 gekennzeichneten Merkmale gelöst.

Da das Pumpengehäuseunterteil nicht steif verrippt werden muß, kann es kostengünstiger hergestellt und montiert werden. Das Pumpengehäuseunterteil kann aufgrund seiner sowohl am Außenrand als auch mittig an dem pumpenseitigen Lagerschild des Motorgehäuses abgestützt werden.

Die elastische Ausbildung des Pumpengehäuseunterteiles wird weiterhin dadurch begünstigt, daß der Dichtungsring, der zwischen den Pumpengehäuseoberteil und dem Pumpengehäuseunterteil dichtend angeordnet ist, in radialer Richtung beaufschlagt wird. Hierdurch wird sowohl die Montage der Pumpe vereinfacht als auch eine Entlastung der Rastmittel erzielt. Die Rasthaken und Rastnasen können schwächer ausgebildet werden. Auch ist eine Versteifung des Pumpengehäuseoberteiles nicht erforderlich.

Durch die vorteilhafte Ausbildung des Erfindungsgegenstandes nach den Patentansprüchen 3 und 4 wird eine bessere Kühlung des Antriebsmotors ermöglicht, was sich auf eine Erhöhung der Lebensdauer der Pumpe positiv auswirkt.

Die weitere Ausbildung der Pumpe nach Patentanspruch 7 ermöglicht einen guten Wirkungsgrad der Pumpe.

Weitere vorteilhafte Ausgestaltungen des Erfindungsgegenstandes sind den weiteren Unteransprüchen und der folgenden Beschreibung zu entnehmen.

Die Erfindung wird im folgenden anhand eines Ausführungsbeispieles in Form einer Umwälzpumpe für Geschirrspülmaschinen näher beschrieben.

Es zeigen:
- Fig. 1:: eine Umwälzpumpe in schaubildlicher Darstellung;
- Fig. 2:: die Umwälzpumpe gemäß Figur 1 im Längsschnitt,
- Fig. 3:: eine Einzelheit aus Figur 2 mit einer Breite b4 des Pumpenlaufrades,
- Fig. 4:: eine Einzelheit aus Figur 2 mit einer Breite b1 des Pumpenlaufrades,
- Fig. 5:: eine Innenansicht des Pumpengehäuseoberteiles und
- Fig. 6:: Pumpenkennlinien mit unterschiedlich breiten Pumpenlaufrädern.

Die Pumpe wird insbesondere als Umwälzpumpe für Haushaltshaltsmaschinen wie Geschirrspülmaschinen oder ähnliche Maschinen beschrieben. Die Figur 1 zeigt eine Pumpe 1, deren Pumpengehäuse 3 an dem Motorgehäuse 5 eines Antriebsmotors 7 angeflanscht ist. Das Pumpengehäuse 3 besteht aus einem topfförmigen Pumpengehäuseoberteil 9, das sowohl einen axialen Ansaugstutzen 11 als auch einen tangential gerichteten Druckstutzen 13 trägt, und einem das Pumpengehäuse 3 zum Antriebsmotor 7 hin flüssigkeitsdicht abschließenden, als Dichtungsträger ausgebildeten Pumpengehäuseunterteil 15. Dieses Pumpengehäuseunterteil 15 ist an dem pumpenseitigen Lagerschild 17 des Motorgehäuses 5 befestigt.

In das Pumpengehäuse 3 ist gemäß Figur 2 ein Pumpenlaufrad 19 mit unterschiedlich hohen Flügeln 21 zur Veränderung der Breite des Pumpenlaufrades 19 bzw. der Pumpenleistung einsetzbar, wobei der Abstand s zwischen den der Einmündung 23 des Ansaugstutzens 11 in den Pumpeninnenraum 25 zugewandten Flügelkanten 27 des Pumpenlaufrades 19 und der die Einmündung 23 umgebenden Umfangsfläche 29 des Pumpengehäuses 3 konstant bleibt. Durch das Einsetzen von unterschiedlich breiten Pumpenlaufrädern 19 wird die Pumpenkennlinie ohne Änderung der Charakteristik verschoben. Hierdurch läßt sich die Pumpe an verschiedene Geschirrspülmaschinen mit unterschiedlichen Anforderungen an das Druck/Volumenstromverhältnis nur durch das Austauschen des Pumpenlaufrades 19 mit unterschiedlicher Breite auf einfachste Weise anpassen. Da außer dem Pumpenlaufrad 19 alle anderen Teile der Pumpe 1 gleich sind, werden die Entwicklungszeiten gekürzt und damit die Entwicklungskosten stark reduziert.

Das Pumpenlaufrad 19 besteht aus einer geschlossenen Kreisscheibe 31, welche auf der einen Stirnfläche 33 die fest angeordneten, schaufelförmigen Flügel 21 und auf der anderen Stirnfläche 35 eine vorstehende Nabe 37 mit einem Sackloch 39 zum Befestigen des Pumpenlaufrades 19 auf dem in den Pumpeninnenraum 25 ragenden freien Ende 41 der Antriebswelle 43 des Antriebsmotors 7 aufweist. Vorteilhaft ist in dem Sackloch 39 eine Einsatzmutter 45 eingepreßt, die auf ein Gewinde 47 an den freiem Ende 41 der Antriebswelle 43 fest aufschraubbar ist. Die Einsatzmutter 45 ist mit einem Anschlagflansch 51 versehen, welcher an der Stirnfläche 53 der Nabe 37 fest anliegt. Insbesondere weist die Stirnfläche 53 eine ringförmige Vertiefung 52 für den Anschlagflansch 51 auf.

Das Pumpengehäuseunterteil 15 ist derart elastisch ausgebildet, daß es sich nach dem Anflanschen an dem pumpenseitigen an dem pumpenseitigen Lagerschild 17 sowohl im Bereich der Antriebswelle 43 als auch am äußeren Umfangsrand 55 an dem pumpenseitigen Lagerschild 17 abstützt. Insbesondere weist das Pumpengehäuseunterteil 15 eine ringförmige Anlagefläche 57 für mehrere an der Stirnseite 59 in Umfangsrichtung beabstandet angeordnete Stützdome 61 auf, welche im Bereich des Außenrandes 63 des pumpenseitigen Lagerschildes 17 befestigt sind. Außerdem ist das Pumpengehäuseunterteil 15 mit einem konzentrisch zu der Anlagefläche 57 angeordneten Lagerzapfen 65 versehen, dessen freies Ende 67 in einer Lagerausnehmung 69 in der Stirnfläche 71 des Lagerschildes 17 gelagert ist.

Der Lagerzapfen 65 an dem Pumpengehäuseunterteil 15 ist von dem Pumpeninnenraum 25 mit einer topfförmigen Vertiefung 73 versehen, in der Bodenfläche 75 eine Durchgangsbohrung 77 für die Antriebswelle 43 des Antriebsmotors 7 angeordnet ist.

Ein Eindringen von Wasser aus dem Pumpeninnenraum 25 zu dem Antriebsmotor 7 wird durch eine Gleitdichtung 79, die koaxial zu der Antriebswelle 43 auf der Bodenfläche 81 der Vertiefung 73 angeordnet ist, und durch ein zylinderförmiges Dichtungsteil 83, das zwischen der Gleitringdichtung 79 und dem Anschlagflansch 51 der Einsatzmutter 45 auf der Antriebswelle 43 fest gelagert ist, verhindert.

Das Pumpengehäuseoberteil 9 und das Pumpengehäuseunterteil 15 werden dadurch flüssigkeitsdicht gemacht, daß der Öffnungsrand 85 des Pumpengehäuseoberteiles 9 eine ringförmige Randvertiefung 87 aufweist, in die ein zylindrischer Lagerflansch 89 des Pumpengehäuseunterteils 15 einsetzbar ist, wobei in der Außenumfangsfläche 91 der Randvertiefung 87 ein Dichtungsring 93 abstützend gelagert ist. Dieser Dichtungsring 93 stützt sich andererseits auf seiner Innenumfangsseite 95 auf einer vor dem zylindrischen Lagerflansch 89 des Pumpengehäuseunterteiles 15 angeordneten, im Durchmesser verkleinerten und abgestuften Mantelfläche 97 radial ab. Durch dieses radiale Abstützen erübrigt sich eine Versteifung des Pumpengehäuseunterteiles 15 in Längsrichtung der Antriebswelle 43. Auch wird hierdurch die Montage des Pumpengehäuses 3 an dem Motorgehäuse 5 vereinfacht. Weiterhin werden die Rastmittel zum Verbinden des Pumpengehäuses 3 mit dem Motorgehäuse 5 durch die radiale Abstützung des Dichtungsringes 93 entlastet.

Eine sichere Verrastung des Pumpengehäuses 3 mit dem Motorgehäuse 5 wird dadurch erzielt, daß die Ränder des Pumpengehäuseoberteiles 9 und des Motorgehäuses 5 zugeordnete Verschlußnocken 101, 103 besitzen, die durch Drehung gegeneinander nach Arte eines Bajonettverschlusses ineinander greifen.

Eine gute Kühlung und damit eine längere Lebensdauer des Antriebsmotors wird dadurch erzielt, daß ein Luftzwischenraum 55 durch die Stützdome 61 zwischen dem pumpenseitigen Lagerschild 17 und dem Pumpengehäuseunterteil 15 gebildet wird. Dieser Luftzwischenraum 55 wird noch durch eine ringförmige Vertiefung 105 zwischen den Anschlagflächen 57 und dem Lagerzapfen 67 des Pumpengehäuseunterteiles 15 vergrößert, welche sich an den zylinderförmigen Luftspalt 107 zwischen den Stützdomen 61 anschließt.

Vorteilhaft ist der Übergang der Innenumfangsfläche 109 des topfförmigen Pumpengehäuseoberteiles 9 zu dem Pumpenauslaufkanals scharfkantig ausgeführt.

## Patentansprüche

1. Pumpe, insbesondere Umwälzpumpe für Haushaltsmaschinen wie Geschirrspülmaschinen, deren Pumpengehäuse an dem Motorgehäuse eines Antriebsmotors befestigt ist und einen hohlzylinderförmigen Pumpeninnenraum für ein mit Flügeln bestücktes Pumpenrad aufweist, wobei in den Pumpeninnenraum stirnseitig ein Ansaugstutzen einmündet und von dem ein Druckstutzen ausgeht, und wobei das Pumpengehäuse aus einem topfförmigen Pumpengehäuseoberteil, das den axialen Ansaugstutzen und den Druckstutzen trägt, und einem das Pumpengehäuse zum Antriebsgehäuse flüssigkeitsdicht abschließenden, als Dichtungsträger ausgebildeten Pumpengehäuseunterteil besteht, welches sich unter elastischer Verformung an dem pumpenseitigen Lagerschild des Motorgehäuses abstützt,
**dadurch gekennzeichnet,**
**daß** das pumpenseitige Lagerschild (17) auf seiner dem Pumpengehäuseunterteil (15) zugewandten Stirnseite (59) mehrere vorstehende, in Umfangsrichtung beabstandete Stützdome aufweist, an denen sich das Pumpengehäuseunterteil (15) derart abstützt, daß ein Luftzwischenraum (55) zum pumpenseitigen Belüften des Antriebsmotors (7) zwischen dessem pumpenseitigen Lagerschild (17) und dem Pumpengehäuseunterteil (15) ausgebildet ist.

2. Pumpe nach Anspruch 1, **dadurch gekennzeichnet, daß** das Pumpengehäuseunterteil (15) elastisch ausgebildet ist und eine ringförmige Anlagefläche (57) für die Stützdome (61) und einen konzentrisch zu der Anlagefläche (57) angeordneten Lagerzapfen (65), dessen freies Ende (67) in einer Lagerausnehmung (69) der Stirnfläche (71) des Lagerschildes (17) gelagert ist, aufweist.

3. Pumpe nach Anspruch 2, **dadurch gekennzeichnet, daß** der Luftzwischenraum (55) durch eine ringförmige Vertiefung(105) zwischen den Anschlagflächen (57) und dem Lagerzapfen (67) des Pumpengehäuseunterteiles (15) vergrößert wird, welche sich an den zylinderförmigen Luftspalt (107) zwischen den Stützdomen (61) anliegt.

4. Pumpe nach Anspruch 3, **dadurch gekennzeichnet, daß** der Lagerzapfen (65) von dem Pumpeninnenraum (25) aus eine topfförmige Vertiefung (73) aufweist, in deren Bodenfläche (75) eine Durchgangsbohrung (77) für die Antriebswelle (43) des Antriebsmotors (7) angeordnet ist.

5. Pumpe nach einem der Ansprüche 1-4, **dadurch gekennzeichnet, daß** der Öffnungsrand (85) des Pumpengehäuseoberteiles (9) eine ringförmige Randvertiefung (87) aufweist, in die ein zylindrischer Lagerflansch (89) dichtend einsetzbar ist, und daß in der Außenumfangsfläche (91) der Randvertiefung (87) ein Dichtungsring (93) abstützend gelagert ist, der sich andererseits auf seiner Innenumfangsseite (95) auf einer vor dem zylindrischen Lagerflansch (89) des Pumpengehäuseunterteiles 815) angeordneten, verkleinerten und abgestuften Mantelfläche (97) radial abstützt.

6. Pumpe nach Anspruch 5, **dadurch gekennzeichnet, daß** die Ränder des Pumpengehäuseoberteiles (9) und das Motorgehäuse 85) gegenseitig zugeordnete Verschlußnocken (101, 103) besitzen, die durch Drehung gegeneinander nach Art eines Bajonettenverschlusses ineinader greifen.

7. Pumpe nach einem der vorhergehenden Ansprüche, **dadurch gekennzeichnet, daß** der Übergang der Innenumfangsfläche (109) des topfförmigen Pumpengehäuseoberteiles (9) zu dem Pumpenauslaufkanal (13) scharfkantig ausgeführt ist.

## Claims

1. A pump, in particular a circulating pump for household machines such as dishwashers, the pump housing of which is fastened on the motor housing of a drive motor and has a hollow cylindrical pump interior for a pump wheel which is equipped with blades, with a suction socket opening into the pump interior on the end face and from which a pressure socket exits, and with the pump housing consisting of a pot-shaped upper pump housing part which carries the axial suction socket and the pressure socket, and of a lower pump housing part, constructed as a seal carrier, sealing the pump housing in a fluid-tight manner with respect to the drive housing, which lower pump housing part rests under elastic deformation on the bearing shield of the motor housing on the pump side,
**characterized in that**
the bearing shield (17) on the pump side has on its end face (59) facing the lower pump housing part (15) a plurality of projecting support domes, spaced apart in peripheral direction, on which the lower pump housing part (15) rests such that an intermediate air space (55) is formed for the ventilation, on the pump side, of the drive motor (7) between its bearing shield (17) on the pump side and the lower pump housing part (15).

2. The pump according to Claim 1, **characterized in that** the lower pump housing part (15) is constructed so as to be elastic and has a ring-shaped contact surface (57) for the support domes (61) and a bearing pin (65), arranged concentrically to the contact surface (57), the free end (67) of which bearing pin (65) is mounted in a bearing recess (69) of the end face (71) of the bearing shield (17).

3. The pump according to Claim 2, **characterized in that** the intermediate air space (55) is enlarged by a ring-shaped depression (105) between the contact surfaces (57) and the bearing pin (67) of the lower pump housing part (15), which abuts the cylinder-shaped air gap (107) between the support domes (61).

4. The pump according to Claim 3, **characterized in that** the bearing pin (65), from the direction of the pump interior (25), has a pot-shaped depression (73), in the base surface (75) of which a through-bore (77) is arranged for the drive shaft (43) of the drive motor (7).

5. The pump according to any of Claims 1-4, **characterized in that** the opening rim (85) of the upper pump housing part (9) has a ring-shaped rim depression (87), into which a cylindrical bearing flange (89) is able to be inserted in a sealing manner, and that in the outer peripheral surface (91) of the rim depression (87) a sealing ring (93) is mounted in a supporting manner, which rests radially on the one hand on its inner peripheral side (95) on a reduced and graduated covering surface (97) arranged in front of the cylindrical bearing flange (89) of the lower pump housing part (15).

6. The pump according to Claim 5, **characterized in that** the rims of the upper pump housing part (9) and the motor housing (5) have reciprocally associated closure cams (101, 103), which engage into each other by rotation towards each other in the manner of a bayonet closure.

7. The pump according to any of the preceding claims, **characterized in that** the transition of the inner peripheral surface (109) of the pot-shaped upper pump housing part (9) to the pump outlet duct (13) is constructed so as to be sharp-edged.

## Revendications

1. Pompe, en particulier pompe de circulation pour appareils électroménagers tels que des lave-vaisselle, dont le corps de pompe est fixé au carter de moteur d'un moteur d'entraînement et comporte un espace intérieur de pompe en forme de cylindre, conçu pour une roue de pompe équipée d'ailettes, un raccord d'aspiration débouchant à l'intérieur de l'espace creux de la pompe, du côté frontal, et le corps de pompe étant constitué d'une partie supérieures de corps de pompe, en forme de pot et portant le raccord d'aspiration ainsi que le raccord de pression, et d'une partie inférieure de corps de pompe conçu comme un porte-joint, permettant d'isoler le corps de pompe par rapport au carter d'entraînement, qui par déformation élastique s'appuie sur une flasque du moteur située côté pompe,
**caractérisée en ce que**
la flasque côté pompe (17) comporte, sur sa face frontale (59) qui est tournée vers la partie inférieure de corps de pompe (15), plusieurs mandrins de support espacés dans le sens du pourtour, sur lesquels la partie inférieure de corps de pompe (15) s'appuie de telle façon qu'un espace intermédiaire (55) est formé entre la flasque (17) côté pompe et la partie inférieure de corps de pompe (15), pour l'aération côté pompe du moteur d'entraînement (7).

2. Pompe selon la revendication 1, **caractérisée en ce que** la partie inférieure de corps de pompe (15) est conçue de manière élastique et comporte une surface d'appui annulaire (57) pour les mandrins de support (61) ainsi qu'un tourillon (65) disposé concentriquement par rapport à la surface d'appui (57), dont l'extrémité libre (67) est logée dans un évidement de tourillon (69) situé dans la surface frontale (71) de la flasque (17).

3. Pompe selon la revendication 2, **caractérisée en ce que** l'espace intermédiaire (55) est agrandi par un renfoncement annulaire (105) situé entre les surfaces de butée (57) et le tourillon (67) de la partie inférieure de corps de pompe (15), qui repose sur l'entrefer (107) en forme de cylindre, entre les mandrins de support (61).

4. Pompe selon la revendication 3, **caractérisée en ce que** le tourillon (65) comporte un renfoncement en forme de pot (73) à partir de l'espace intérieur de la pompe (25), dans la surface de fond (75) de laquelle est disposée un orifice de passage (77) destiné à l'arbre d'entraînement (43) du moteur d'entraînement (7).

5. Pompe selon l'une des revendications 1 à 4, **caractérisée en ce que** le bord d'ouverture (85) de la partie supérieure de corps de pompe (9) comporte un renfoncement de bord annulaire (87), dans lequel peut être introduite une bride de palier (89) de façon étanche, et **en ce qu'**une bague d'étanchéité (93) est montée en appui dans la surface circonférentielle extérieure (91) du renfoncement de bord (87), qui d'autre part s'appuie radialement par sa surface circonférentielle intérieure (95) sur une surface d'enveloppe (97) réduite et étagée, disposée devant la bride de palier cylindrique (89) de la partie inférieure de corps de pompe (15).

6. Pompe selon la revendication 5, **caractérisée en ce que** les bords de la partie supérieure de corps de pompe (9) et le carter de moteur (85) possèdent cames de fermeture (101, 103) attribuées les unes aux autres, qui s'engagent les unes dans les autres, par rotation contraire, à la façon d'une fermeture à baïonnette.

7. Pompe selon l'une des revendications précédentes, **caractérisée en ce que** la transition entre la surface circonférentielle intérieure (109) de la partie supérieure de corps de pompe (9) en forme de pot et le canal d'évacuation (13) de la pompe présente des arêtes vives.
